# FASCICULE DE BREVET EUROPEEN

(11) **EP 4 304 196 B1**
(45) Date de publication et mention de la délivrance du brevet: **08.04.2026**
(21) Numéro de dépôt: 23183143.9
(22) Date de dépôt: 03.07.2023
(51) Int. Cl.: H04R 1/02, H04R 1/28, H04R 1/22

(54) **ENCEINTE ACOUSTIQUE À HAUT-PARLEUR TÊTE BÊCHE**
LAUTSPRECHERGEHÄUSE MIT RÜCKEN AN RÜCKEN LAUTSPRECHERN
ACOUSTIC ENCLOSURE WITH BACK TO BACK LOUDSPEAKERS

(30) Priorité: 04.07.2022 FR 2206761
(43) Date de publication de la demande: 10.01.2024
(73) Titulaire: Devialet, 75001 Paris (FR)
(72) Inventeur: ROIG, Bérenger, 7600 STRUER (DK); GANGLOFF, Bertrand, 44000 NANTES (FR); JAILLET, Louis, 75016 PARIS (FR)
(74) Mandataire: Lavoix

(56) Documents cités:
- WO-A1-2009/144818
- CN-U- 210 183 480
- GB-A- 2 315 187
- US-A1- 2021 243 520
- US-B2- 7 062 054

## Description

L'invention concerne une enceinte acoustique, du type comportant un caisson portant deux haut-parleurs disposés tête-bêche et liés rigidement l'un à l'autre.

Les haut-parleurs dédiés à des fréquences basses sont des éléments volumineux et lourds, susceptibles de provoquer des vibrations importantes de l'enceinte acoustique. Aussi, ils sont disposés tête-bêche pour que les vibrations engendrées par l'un annulent celles engendrées par l'autre.

Pour protéger ces haut-parleurs et permettre la bonne propagation du son, un caisson vient encadrer les haut-parleurs, apportant un cadre rigide et une isolation acoustique. Ces coques sont lourdes, étant dans une matière résistante comme le métal. La liaison des deux haut-parleurs et leur fixation dans le caisson sont complexes.

Des solutions sont décrites par exemple dans le document FR 3 087 067. US 7 062 054 B2 (D1) et US 2021/243520 (D2) décrivent également des enceintes acoustiques.

Sur les figures 8 à 10, l'attache des deux haut-parleurs se fait en les solidarisant sur une âme centrale.

Un premier haut-parleur est vissé au travers de l'âme centrale, la vis étant reçue dans la structure fixe du haut-parleur.

Le deuxième haut-parleur est muni sur sa face arrière d'une bague à collerette retenue par une vis. L'âme centrale comporte un bloc support dans lequel la bague à collerette est retenue par deux goupilles engagées transversalement à l'axe des deux haut-parleurs.

Cet agencement permet un montage et un démontage des haut-parleurs depuis une ouverture radiale ménagée dans le caisson entre les deux haut-parleurs.

Toutefois, ce dispositif est lourd, et cela ne convient pas dans certains domaines d'utilisation où la réduction du poids est un objectif, comme le monde de l'automobile.

L'invention a pour but de proposer une enceinte acoustique légère.

A cet effet, l'invention a pour objet une enceinte acoustique selon la revendication 1.

Suivant des modes de réalisation, l'enceinte est selon l'une quelconque des revendications 2 à 6.

L'invention a également pour objet un procédé de montage selon la revendication 7.

Selon un mode de réalisation, le procédé est selon la revendication 8..

L'invention sera mieux comprise à la lecture de la description qui va suivre, donnée uniquement à titre d'exemple et faite en se référant aux dessins sur lesquels :
- [Fig 1] la figure 1 est une vue en perspective de l'enceinte acoustique en coupe selon un plan longitudinal médian ;
- [Fig 2] la figure 2 est une vue éclatée, en perspective, de l'enceinte acoustique représentée sur la figure 1 ; et
- [Fig 3] la figure 3 est une vue partielle en perspective de l'enceinte acoustique, des figures 1 et 2, d'une extrémité axiale de l'enceinte portant un haut-parleur.

L'enceinte acoustique 10 représentée sur les figures 1 et 2 comprend un caisson cylindrique de section circulaire 15 d'axe X-X en matière plastique, définissant deux ouvertures axiales d'extrémité 20, 25. L'enceinte acoustique 10 comprend deux haut-parleurs 26, 27 disposés tête-bêche suivant l'axe X-X et montés dans les deux ouvertures 20, 25. En variante, la forme du caisson 15 est parallélépipédique.

Le caisson 15 comporte une jupe cylindrique 31 refermée partiellement à une extrémité par un rebord circulaire 32 venu de matière avec la jupe et délimitant l'ouverture de réception 20 du haut-parleur.

Les deux haut-parleurs 26, 27 sont identiques et comportent chacun un saladier rigide 33 portant une membrane mobile 34. Le haut-parleur comporte un moteur 35 présentant un circuit magnétique 36 ménagé au fond du saladier 33 et formant avec lui la structure fixe du haut-parleur. Le moteur comporte en outre une bobine mobile solidaire de la membrane 34.

Le saladier rigide 33 comporte à son pourtour autour de la membrane 34 un collet périphérique de fixation 37 muni de trous pour accueillir des vis.

L'enceinte acoustique comprend un tirant unique 40 adapté pour lier les structures fixes des deux haut-parleurs l'une à l'autre.

Comme visible sur la figure 1, le tirant 40 s'étendant suivant l'axe X-X est une tige filetée, et porte deux écrous 50, 55 servant de butée pour lier rigidement les deux haut-parleurs 26, 27 ensemble.

Le tirant unique 40 a une extrémité vissée dans un trou taraudé 56 ménagé axialement sur la structure fixe du haut-parleur 26. L'écrou 50 est vissé en butée contre le haut-parleur 26 pour empêcher tout déplacement du haut-parleur 26 le long du tirant unique 40.

La seconde extrémité du tirant unique 40 est vissée dans un trou taraudé 57 ménagé à l'arrière du haut-parleur 27 avec l'écrou 55 serré en butée contre la structure fixe du haut-parleur 27.

Des boulons 60 relient le haut-parleur 26 au rebord circulaire 32 du caisson 15. Ces boulons comprennent une vis engagée depuis l'intérieur du caisson 15 au travers de trous alignés du rebord 32 et du collet périphérique 37 du haut-parleur 26. La tête de la vis est retenue en rotation dans une empreinte de forme complémentaire du rebord 32. Un écrou serré depuis l'extérieur du haut-parleur 26 assure la liaison.

Une bague 65 intermédiaire est interposée entre le caisson 15 et le haut-parleur 27 pour permettre le positionnement angulaire du haut-parleur 27 par rapport au caisson.

Cette bague 65 prolonge la jupe cylindrique 31 du caisson 15 et s'étend radialement vers l'intérieur. Elle délimite intérieurement une ouverture circulaire 70 de réception du haut-parleur 27. Cette ouverture circulaire 70 est de même taille que l'ouverture 20 de réception du haut-parleur 26. La bague 65 possède deux couronnes de trous concentriques pour accueillir des vis de liaison au caisson 15 et au haut-parleur 27.

Une couronne extérieure se situe sur la face plane de la bague 65 le long de la bordure extérieure dans le prolongement du bord extérieur du caisson 15 du côté de l'ouverture 25. Les trous de cette couronne extérieure sont des fentes périphériques 75 positionnées dans l'épaisseur de la bague 65 et dans le prolongement du caisson 15, visible sur la figure 3.

Les fentes s'étendant chacune sur 5° d'arc environ et sont séparées d'un pontet s'étendant sur moins de 1° d'arc. Elles couvrent donc l'essentiel de la couronne.

La couronne intérieure se situe sur un cercle de diamètre plus petit correspondant au diamètre du cercle de trous de vis du collet périphérique de fixation 37 du haut-parleur 27.

Le haut-parleur 27 est relié par des boulons 80 à la bague 65. La tête des vis est retenue en rotation dans une empreinte de forme complémentaire de la bague. Les vis étant orientées de l'intérieur de la bague 65 vers l'extérieur du haut-parleur 27. Les écrous sont positionnés depuis la face extérieure du haut-parleur 27.

La bague 65 et le haut-parleur 27 forment un ensemble rotatif 85. Des boulons 90 le relient au caisson 15. Ces boulons sont placés dans les fentes de la couronne extérieure de la bague et maintiennent l'ensemble rotatif 85 au caisson 15 avec des écrous retenus dans des encoches 95 débouchant sur la surface extérieure cylindrique du caisson 15.

Le caisson 15 comporte une ouverture 96 dans une direction orthogonale à l'axe X-X. Cette ouverture 96 est assez large pour permettre de faire passer un outil de serrage des écrous 50, 55 sur le tirant 40.

Une console de fixation 100 est vissée sur cette ouverture 96 par des boulons 105. La console de fixation 100 est propre à assurer la liaison de l'enceinte à la caisse d'un véhicule automobile.

Le montage de l'enceinte acoustique 10 va maintenant être brièvement décrit, en référence à la figure 2.

Le haut-parleur 26 est monté sur le caisson 15 en plaçant des vis 60 dans les trous lisses du rebord circulaire 32, en passant par l'intérieur du caisson 15. Ces vis fixent le haut-parleur 26 au caisson en les immobilisant avec des écrous depuis l'extérieur du haut-parleur 26.

Le tirant 40 est vissé dans le trou taraudé 56 du haut-parleur 26 par l'ouverture 25 dans le caisson 15. Le tirant porte les deux écrous 50, 55, préalablement montés. Le premier écrou 50 est serré en butée contre le fond du saladier 33 du haut-parleur 26 immobilisant en rotation le tirant 40.

Le haut-parleur 27 est fixé à la bague 65 en plaçant les boulons 80.

L'ensemble rotatif 85 formé par le haut-parleur 27 et la bague 65 est ensuite vissé sur le tirant 40. Le tirant 40, restant statique dû à l'écrou 50, pénètre dans le trou taraudé 57 du haut-parleur 27 par rotation de celui-ci. L'ensemble rotatif 85 tourne jusqu'à ce que la bague 65 soit en appui sur le caisson 15.

Les écrous sont placés dans les encoches 95 pour maintenir solidairement les vis liant ainsi l'ensemble rotatif 85 au caisson 15.

Les vis 90 sont introduites dans les fentes périphériques 75 dont la longueur permet un alignement des vis 90 et des trous associés dans le caisson 15. Si l'alignement est impossible, l'ensemble rotatif 85 est tourné de quelques degrés supplémentaires pour s'assurer que les fentes périphériques 75 soient en face des trous du caisson 15. Les vis 90 sont serrées.

L'écrou 55 est serré jusqu'à arriver en butée contre le fond du saladier 33 du haut-parleur 27, en passant par l'ouverture 96.

Les connexions électriques entre les deux haut-parleurs 26, 27 sont faites une fois les deux haut-parleurs rigidement liés l'un à l'autre, limitant l'impact de la rotation du haut-parleur 27 sur le couplage électronique des deux haut-parleurs. Les vis faisant partie des boulons 105 sont installées le long de l'ouverture 96 avant la fermeture de cette dernière.

L'ouverture 96 est obstruée par la console de fixation 100 à l'aide des boulons 105 et du serrage des écrous correspondants.

Pour le démontage de l'enceinte acoustique 10, la démarche inverse est utilisée.

L'enceinte acoustique 10 présente comme avantage d'être compacte, simple à monter et démonter et de ne pas nécessiter de colle ou autre élément chimique.

## Revendications

1. Enceinte acoustique (10) comportant un caisson (15) portant deux haut-parleurs (26, 27) disposés tête-bêche et liés rigidement l'un à l'autre, **caractérisée en ce qu'**elle comprend, d'une part, un tirant unique (40) de liaison des deux haut-parleurs avec deux extrémités d'accrochage, par complémentarité de forme coopérant chacune avec un haut-parleur (26, 27), les des deux extrémités étant solidaires l'une de l'autre en rotation autour de l'axe (X-X) du tirant (40) et, d'autre part, une butée axiale (50, 55) entre le tirant (40) et chaque haut-parleur (26, 27), dans laquelle le tirant (40) comporte une tige filetée, **caractérisée en ce que** chaque butée comporte un écrou (50, 55) engagé sur la tige filetée et prenant appui sur chaque haut-parleur (26, 27).

2. Enceinte acoustique (10) selon la revendication 1, dans laquelle chaque haut-parleur (26, 27) est relié au caisson (15).

3. Enceinte acoustique (10) selon la revendication 2, comportant au moins pour un haut-parleur, une bague intermédiaire (65) munie d'un jeu de fentes périphériques (75) interposée entre le haut-parleur (27) et le caisson (15) et des vis de retenue (90) de la bague (65) sur le caisson (15) engagées dans le jeu de fentes (75), le haut-parleur (27) étant solidarisé à la bague (65).

4. Enceinte acoustique (10) selon l'une quelconque des revendications précédentes, dans laquelle le caisson (15) est fait en matière plastique.

5. Enceinte acoustique (10) selon l'une quelconque des revendications précédentes, dans laquelle le caisson (15) définit une ouverture (96) formant un accès au tirant (40).

6. Enceinte acoustique (10) selon la revendication 5, dans laquelle une console (100) obstrue l'accès à l'ouverture (96).

7. Procédé de montage de l'enceinte acoustique (10) selon l'une quelconque des revendications précédentes, le procédé comprenant :
- fixation d'un premier haut-parleur (26) au caisson (15) ;
- fixation du tirant (40) à l'arrière du premier haut-parleur (26) ; et
- fixation de l'arrière du second haut-parleur (27) au tirant (40), lors du montage du second haut-parleur (27) sur le caisson.

8. Procédé de montage selon la revendication 7, de l'enceinte acoustique (10) selon la revendication 3, le procédé comprenant en outre:
- fixation du second haut-parleur (27) à la bague (65) pour former un ensemble rotatif (85) ;
- fixation de l'arrière du second haut-parleur (27) au tirant (40) lors du montage de l'ensemble rotatif (85) comportant le second haut-parleur (27) sur le caisson (15) ; et
- fixation de l'ensemble rotatif (85) au caisson (15) par la mise en place des vis de retenue (90) dans les fentes périphériques (75) de la bague (65).

## Patentansprüche

1. Lautsprechergehäuse (10), umfassend einen Kasten (15), der zwei Lautsprecher (26, 27) trägt, die Rücken an Rücken angeordnet und starr miteinander verbunden sind, **dadurch gekennzeichnet, dass** sie einerseits einen einzigen Zuganker (40) zur Verbindung der zwei Lautsprecher mit zwei Einhängeenden, die formschlüssig jeweils mit einem Lautsprecher (26, 27) zusammenwirken,
wobei die zwei Enden miteinander drehfest um die Achse (X-X) der Zuganker (40) verbunden sind, und andererseits einen axialen Anschlag (50, 55) zwischen dem Zuganker (40) und jedem Lautsprecher (26, 27) umfasst,
wobei der Zuganker (40) eine Gewindestange umfasst, **dadurch gekennzeichnet, dass** jeder Anschlag eine Mutter (50, 55) umfasst, die an der Gewindestange eingreift und sich an jedem Lautsprecher (26, 27) abstützt.

2. Lautsprechergehäuse (10) nach Anspruch 1, wobei jeder Lautsprecher (26, 27) mit dem Kasten (15) verbunden ist.

3. Lautsprechergehäuse (10) nach Anspruch 2, mindestens umfassend für einen Lautsprecher einen Zwischenring (65), der mit einem Satz von Umfangsschlitzen (75) versehen ist, der zwischen den Lautsprecher (27) und den Kasten (15) eingefügt ist, und Schrauben (90) zum Halten des Rings (65) auf dem Kasten (15), die in den Satz von Schlitzen (75) eingreifen, wobei der Lautsprecher (27) fest mit dem Ring (65) verbunden ist.

4. Lautsprechergehäuse (10) nach einem der vorherigen Ansprüche, wobei der Kasten (15) aus Kunststoff hergestellt ist.

5. Lautsprechergehäuse (10) nach einem der vorherigen Ansprüche, wobei das Kasten (15) eine Öffnung (96) definiert, die einen Zugang zu dem Zuganker (40) bildet.

6. Lautsprechergehäuse (10) nach Anspruch 5, wobei eine Konsole (100) den Zugang zu der Öffnung (96) versperrt.

7. Verfahren zum Montieren des Lautsprechergehäuses (10) nach einem der vorherigen Ansprüche, das Verfahren umfassend:
- Befestigen eines ersten Lautsprechers (26) an dem Kasten (15);
- Befestigen des Zugankers (40) an der Rückseite des ersten Lautsprechers (26); und
- Befestigen der Rückseite des zweiten Lautsprechers (27) an dem Zuganker (40), wenn der zweite Lautsprecher (27) an dem Kasten montiert wird.

8. Verfahren zur Montage nach Anspruch 7, des Lautsprechergehäuses (10) nach Anspruch 3, das Verfahren ferner umfassend:
- Befestigen des zweiten Lautsprechers (27) an dem Ring (65), um eine drehbare Anordnung (85) zu bilden;
- Befestigen der Rückseite des zweiten Lautsprechers (27) an dem Zuganker (40) bei der Montage der drehbaren Anordnung (85), umfassend den zweiten Lautsprecher (27) an dem Kasten (15); und
- Befestigen der drehbaren Anordnung (85) an dem Kasten (15) durch Einsetzen der Halteschrauben (90) in die Umfangsschlitze (75) des Rings (65).

## Claims

1. Acoustic enclosure (10) comprising a casing (15) containing two loudspeakers (26, 27) arranged back to back and rigidly connected to each other, **characterised in that** it comprises, on the one hand, a single tie rod (40) for connecting the two loudspeakers with two hooking ends, each cooperating in a form-fitting manner with one loudspeaker (26, 27), the
two ends being integral with each other in rotation around
the axis (X-X) of the tie rod (40) and, on the other hand, an axial stop (50, 55) between the tie rod (40) and each loudspeaker (26, 27),
in which the tie rod (40) has a threaded rod, **characterised in that** each stop comprises a nut (50, 55) mounted on the threaded rod and supported on each loudspeaker (26, 27).

2. Acoustic enclosure (10) according to claim 1, in which each loudspeaker (26, 27) is connected to the casing (15).

3. Acoustic enclosure (10) according to claim 2, comprising, at least for one loudspeaker, an intermediate ring (65) provided with a set of peripheral slots (75) interposed between the loudspeaker (27) and the casing (15), and screws (90) for retaining the ring (65) on the casing (15) engaged in the set of slots (75), the loudspeaker (27) being secured to the ring (65).

4. Acoustic enclosure (10) according to any one of the preceding claims, in which the casing (15) is made of plastic.

5. Acoustic enclosure (10) according to any one of the preceding claims, in which the casing (15) defines an opening (96) providing access to the tie rod (40).

6. Acoustic enclosure (10) according to claim 5, in which a console (100) obstructs access to the opening (96).

7. Assembly method for the acoustic enclosure (10) according to any one of the preceding claims, said method comprising:
- fixing a first loudspeaker (26) to the casing (15);
- fixing the tie rod (40) to the rear of the first loudspeaker (26); and
- fixing the rear of the second loudspeaker (27) to the tie rod (40), when mounting the second loudspeaker (27) on the casing.

8. Assembly method according to claim 7, of the acoustic enclosure (10) according to claim 3, said method further comprising:
- fixing the second loudspeaker (27) to the ring (65) to form a rotary assembly (85);
- fixing the rear of the second loudspeaker (27) to the tie rod (40) when mounting the rotary assembly (85) comprising the second loudspeaker (27) on the casing (15); and
- fixing the rotary assembly (85) to the casing (15) by inserting the retaining screws (90) in the peripheral slots (75) of the ring (65).
